# EUROPÄISCHE PATENTSCHRIFT

(11) **EP 1 784 797 B1**
(45) Veröffentlichungstag und Bekanntmachung des Hinweises auf die Patenterteilung: **16.04.2008**
(21) Anmeldenummer: 05776868.1
(22) Anmeldetag: 30.08.2005
(51) Int. Cl.: G07F 7/00, B65F 1/00

(54) **ANNAHMEEINRICHTUNG FÜR RÜCKNAHMEAUTOMATEN**
ACCEPTANCE DEVICE FOR REVERSE VENDING MACHINES
DISPOSITIF D'ACCEPTATION POUR MACHINES DE RECUPERATION AUTOMATIQUE

(30) Priorität: 31.08.2004 DE 202004013566 U
(43) Veröffentlichungstag der Anmeldung: 16.05.2007
(73) Patentinhaber: Loetec Elektronische Fertigungssysteme GmbH, 06886 Lutherstadt Wittenberg (DE)
(72) Erfinder: HÖGER, Guntram, 06886 Lutherstadt/Wittenberg (DE); VESELOV, Alexej Alexandrovich, Moskau (RU)
(74) Vertreter: Cohausz & Florack
(86) Internationale Anmeldenummer: PCT/EP2005/009344
(87) Internationale Veröffentlichungsnummer: WO 2006/024498

(56) Entgegenhaltungen:
- WO-A-02/089078
- DE-A1- 10 116 116
- US-A- 5 161 661
- US-A1- 2003 010 597

## Beschreibung

Die vorliegende Erfindung betrifft eine Annahmeeinrichtung für Rücknahmeautomaten für Rotationskörper, insbesondere für flaschen- oder dosenförmige Getränkebehältnisse, mit einem Annahmebereich, der einen Einlass für eine Eingabe und Ausgabe eines Rotationskörpers und eine Auflage für den Rotationskörper aufweist, einem den Rotationskörper quer zu seiner Längsachse seitlich aus dem Annahmebereich in einen Aufnahmebereich transportierendes Seitschubelement, einer Erkennungseinrichtung und einer der Erkennungseinrichtung zugeordneten Rolleinrichtung zum Rollen des Rotationskörpers (5) um seine Längsachse.

Alle bekannten Rücknahmeautomaten oder vergleichbare Vorrichtungen zur Annahme von flaschen-, dosen- oder becherförmigen Getränkebehältnissen weisen einen speziell ausgebildeten Annahmebereich mit funktionsbedingt zugeordneten Folgebereichen auf.

So ist nach den beispielhaft genannten Lösungen gemäß der DE 195 01 559 A1, der DE 100 61 462 A1 oder der DE 101 61 530 A1 die Rückgabe für Getränkebehältnisse, die von der Erkennung als den festgelegten Annahmekriterien nicht entsprechend eingestuft werden, unterhalb des zumeist verschließbaren Einlasses angeordnet. Grundsätzlich resultiert daraus eine beträchtliche Bauhöhe der Vorrichtungen, sodass diese nur für bestimmte Betreiber und/oder Aufstellorte interessant sind.

Zumindest diesem Mangel wird mit den Lösungen nach der DE 201 12 651 U1 oder nach der EP 1 167 247 B1 begegnet. Deren Annahmebereiche weisen Bandförderer auf, die das horizontal abgelegte Behältnis in seiner Längsrichtung in die Vorrichtung transportieren.

Um das Behältnis zur Identifikation mittels einer geeigneten Erkennung in eine Rotation um seine Längsachse versetzen zu können, müssen entweder wie bei der DE 201 12 651 U1 die Bandförderer seitlich auseinander gekippt werden, damit das Behältnis zwischen zwei darunter angeordnete Rotationswalzen fällt, um danach die Bandförderer zur erneuten Aufnahme des Behältnisses wieder in die Ausgangsposition zu bringen, oder die Bandförderer sind wie bei der EP 1 167 247 B1 integral mit einer Förderrollkonstruktion ausgelegt, wonach entweder die Bandförderer oder die integrierten Förderrollen, zur rotierenden Identifikation des Behältnisses, angetrieben werden.

Bei beiden bekannten Vorrichtungen kann abschließend das anzunehmende Behältnis an einen seitlich neben dem Bandförderer vorgesehenen oder an einen dem Bandförderer nachgeordneten Ort transportiert oder, das nicht anzunehmende Behältnis, durch Umkehrung der Transportrichtung der Bandförderer, in die Annahmeposition zurück geführt werden.

Diese Lösungen weisen zum einen den Nachteil auf, dass sie bei hoher Frequentierung und einzukalkulierender hoher Verschmutzung, beispielsweise durch auslaufende Restflüssigkeiten aus Flaschen oder Dosen, insbesondere aufgrund mangelnder Robustheit sehr störanfällig sind. Zudem weisen beide die entscheidenden Nachteile eines sehr komplizierten Aufbaus, aufwändiger Antriebsmechanismen und wenig verschleißfester Baugruppen auf. Außerdem weisen diese Lösungen durch die leichte Zugänglichkeit zu den Bandförderern, und der daraus resultierenden Möglichkeit der Beschädigung oder des Zerstörens derselben, nur eine sehr geringe Vandalismusresistenz auf.

DE-A-10116116 offenbart eine Annahmeeinrichtung für Rücknahmeautomaten für Rotationskörper, insbesondere für flaschen- oder dosenförmige Getränkebehältnisse nach dem Oberbegriff von Anspruch 1.

Der vorliegenden Erfindung liegt vor diesem Hintergrund die Aufgabe zugrunde, eine Annahmeeinrichtung für Rücknahmeautomaten, insbesondere für flaschen- oder dosenförmige Getränkebehältnisse, zur Verfügung zu stellen, die niedrige Bauhöhen der Rücknahmeautomaten ermöglicht, dabei aber einen relativ einfachen, funktionssicheren sowie robusten Aufbau und eine hohe Verschleißfestigkeit sowie eine hohe Vandalismusresistenz aufweisen soll.

Erfindungsgemäß wird diese Aufgabe dadurch gelöst, dass die Rolleinrichtung zumindest teilweise die Auflage des Annahmebereiches für den Rotationskörper ausbildet und ein der Rolleinrichtung zugeordnetes Längsschubelement vorgesehen ist, das zum entlang der Längsachse des Rotationskörpers in Richtung des Einlasses erfolgenden, zumindest teilweisen Ausschieben des Rotationskörpers aus dem Annahmebereich ausgebildet ist.

Die wesentlichen Vorteile der vorgeschlagenen Lösung bestehen insbesondere darin, dass ihr unkomplizierter Aufbau sowie ihre Kompaktheit eine minimale Störanfälligkeit und optimale Einsatzresultate im Anwendungskonzept versprechen, und dass eine hohe Vandalismusresistenz des Gesamtsystems bereits konzeptionell berücksichtigt wurde.

Weitere bevorzugte Ausgestaltungen der Erfindung ergeben sich aus den Unteransprüchen bzw. der nachstehenden Beschreibung eines bevorzugten Ausführungsbeispiels, welche auf die beigefügten Zeichnungen Bezug nimmt. Es zeigen:
- Figur 1: eine geschnittene Vorderansicht einer bevorzugten Ausführung der erfindungsgemäßen Annahmeeinrichtung, ohne Gehäuse,;
- Figur 2: eine geschnittene Seitenansicht der Annahmeeinrichtung aus Figur 1.

Die Figuren 1 und 2 zeigen Schnittansichten einer bevorzugten Ausführung der erfindungsgemäßen Annahmeeinrichtung mit einem Einlass 1 für Rotationskörper in Form von Getränkebehältnissen 5, der über ein Verschlusselement 2 verschließbar ist. Es versteht sich jedoch, dass ein solches Verschlusselement bei anderen Varianten der erfindungsgemäßen Annahmeeinrichtung auch fehlen kann.

Während das dem Einlass 1 zugeordnete Verschlusselement 2 in Figur 2 deutlich dargestellt ist, sind sowohl der Annahmebereich 3 als auch der Aufnahmebereich 4 der erfindungsgemäßen Annahmeeinrichtung in Figur 1 zu erkennen. Auf die Darstellung eines Gehäuses als unwesentliche Einzelheit wurde insgesamt verzichtet.

Im Annahmebereich 3 ist das horizontal in Richtung seiner Längsachse eingelegte Getränkebehältnis 5 angeordnet und direkt auf einer Rolleinrichtung in Form einer Behältnisrolleinrichtung 6, zwischen deren Wellen 7, abgelegt. Die Behältnisrolleinrichtung 6 bildet mit anderen Worten die für das Getränkebehältnis 5 vorgesehene Auflage des Annahmebereichs 3 aus.

Die Drehachsen der Wellen 7, von denen mindestens eine Welle 7 motorisch angetrieben ist, sind in Figur 1 in senkrechter Projektion parallel zur Längsmittelachse des Getränkebehältnisses 5 angeordnet. Es versteht sich jedoch, dass die Rolleinrichtung bei anderen Varianten der erfindungsgemäßen Annahmeeinrichtung auch zur Horizontalen geneigt sein kann.

Das Seitschubelement 8 ist tunnelförmig mit im Wesentlichen U-förmigem Querschnitt (siehe Figur 1) ausgebildet, oberhalb der Behältnisrolleinrichtung 6 angeordnet und mittels seiner motorisch angetriebenen Schwenkachse 9 zumindest in Richtung des Aufnahmebereiches 4 schwenkbar. Mir der tunnelförmigen Ausbildung des Seitschubelementes 8 kann zugleich der Annahmebereich 3 oberhalb und seitlich zumindest überwiegend begrenzt werden.

Es versteht sich hierbei, dass bei anderen Varianten der erfindungsgemäßen Annahmeeinrichtung mit sich nicht über die gesamte Tiefe des Annahmebereichs 3 erstreckendem tunnelförmigem Seitschubelement oder mit einer balkenförmigen Ausbildung des Seitschubelementes 8 gegebenenfalls zusätzliche Einbauten den Annahmebereich 3 seitlich und oberhalb räumlich begrenzen.

Das Längsschubelement 10 ist plattenförmig und zugleich als Rückwand des Annahmebereiches 3 sowie als eine zur Behältnisrolleinrichtung 6 separate Baugruppe ausgebildet. In seiner Arbeitsendstellung ist das Längsschubelement 10 über die Behältnisrolleinrichtung 6 und in Richtung des Einlasses 1 geführt, sodass ein in den Annahmebereich 3 eingeführtes Getränkebehältnis 5 dann zumindest teilweise wieder zurück aus dem Annahmebereich 3 ausgeschoben ist. Lediglich erwähnt werden soll in diesem Zusammenhang, dass auch hier aus funktioneller Sicht eine balkenförmige Ausbildung des Längsschubelementes 10 möglich wäre, woraus aber auch hier zumindest ein zusätzlicher baulicher Aufwand, insbesondere hinsichtlich der hinteren Begrenzung des Annahmebereiches 3, resultieren würde.

Das Längsschubelement 10 ist mittels eines Antriebs 13 motorisch angetrieben, wobei seine Führung 11 bevorzugt säulen- oder schwalbenschwanzähnlich ausgebildet ist. Aus Gründen möglichst geringer äußerer Abmaße und einfacher Ausbildung der Annahmeeinrichtung ist sowohl das Längsschubelementes 10 als auch dessen Führung 11 bevorzugt innerhalb der Umgrenzung des Seitschubelementes 8 angeordnet und mit diesem sowie mit dem Antrieb 13 gemeinsam schwenkbar. Hiermit lassen sich die zuvor dargestellten und angestrebten positiven Effekte besonders gut realisieren.

Einen nicht unwesentlichen Einfluss auf das Gesamtsystem der erfindungsgemäßen Annahmeeinrichtung hat die insbesondere in Figur 2 dargestellte Erkennungseinrichtung. Sie umfasst zumindest einem dem Einlass 1 zugeordneten und dessen Verschlusselement 2 steuernden optischen Taster 12.1 (möglich wäre hier aber auch der Einsatz einer Lichtschranke) sowie einer Bilderkennungseinheit 12.2 zur Erfassung und Auswertung der Form und/oder des Logos und/oder eines auf das Getränkebehältnis 5 aufgebrachten Codes, beispielsweise eines Strichcodes.

Es bietet sich hierbei an, die Erkennung mittels einer Materialerkennungseinheit 12.3, bestehend beispielsweise aus induktiven Sensoren, Hall-Sensoren oder Spektrometer, und einer Wägeeinheit 12.4 zu optimieren. In diesem Fall stehen die Bild- und Materialerkennungseinheit 12.2, 12.3 und auch die Wägeeinheit 12.4 über eine entsprechende Steuerung sowohl mit dem Seitschubelement 8 als auch mit dem Längsschubelement 10 in Wirkverbindung. Damit trotz einer platzoptimierten Anordnung zumindest der Bilderkennungseinheit 12.2 oberhalb des tunnelförmigen Seitschubelementes 8 die erforderlichen Daten des auf der Behältnisrolleinrichtung 6 angeordneten Getränkebehältnisses 5 erfassbar sind, ist das Seitschubelement 8 bevorzugt zumindest teilweise durchsichtig ausgebildet. Offene Seitenwand- oder Deckenbereiche des tunnelförmigen Seitschubelementes 8 sind aus nachvollziehbaren Gründen, insbesondere im Hinblick auf den Schutz der Messtechnik vor Verunreinigungen und Beschädigungen, bevorzug nicht vorgesehen.

Damit noch zumindest teilweise gefüllte Getränkebehältnisse 5 oder in ihrer Form adäquate, aber zu schwere andere Behältnisse sofort erkannt und zurückgegeben werden können, ist die Wägeeinheit 12.4 hinsichtlich eines Belastungsendpunktes einstellbar ausgebildet sowie über eine entsprechende Steuerung mit dem Längsschubelement 10 verbunden.

Bevorzugt stehen alle Auflager der Wellen 7 der Behältnisrolleinrichtung 6 mit der Wägeeinheit 12.4 in Wirkkontakt. Es versteht sich jedoch, dass bei anderen Varianten der erfindungsgemäßen Annahmeeinrichtung auch nur einzelne der Auflager der Wellen Behältnisrolleinrichtung oder andere Teile der Behältnisrolleinrichtung mit der Wägeeinheit in Wirkkontakt stehen können.

Es versteht sich im Übrigen, dass das Gesamtsystem eine übergeordnete - in den Figuren nicht näher dargestellte - Steuerung aufweist.

Nachfolgend wird die Funktionsweise der erfindungsgemäßen Annahmeeinrichtung beschrieben.

Wird der dem Einlass 1 zugeordnete optische Taster 12.1 auf Grund einer angestrebten Rückgabe eines Getränkebehältnisses 5 durch einen Nutzer aktiviert, schaltet dieser den Antrieb des Verschlusselementes 2. Dieses gibt den Einlass 1 frei, so dass das flaschen- oder dosenförmige Getränkebehältnis 5 horizontal und in Längsrichtung, also entlang seiner Längsachse, auf und damit zwischen den beiden Wellen 7 der Behältnisrolleinrichtung 6 abgelegt werden kann.

Ist das Getränkebehältnis 5 zu lang oder nicht weit genug in den Annahmebereich 3 eingeführt, weist bevorzugt ein optisches und/oder akustisches Signal auf diesen Umstand hin und das Verschlusselement 2 verbleibt in der den Einlass 1 freigebenden Stellung. Damit verbleibt auch das Gesamtsystem der Annahmeeinrichtung in Ruhestellung.

Wird das zu lange Getränkebehältnis 5 aus dem Annahmebereich 3 entnommen, verschließt das Verschlusselement 2 den Einlass 1 wieder, und die Annahmeeinrichtung ist erneut annahmebereit.

Wurde das die richtige Länge aufweisende Getränkebehältnis 5 nunmehr in eine vorgesehene Position innerhalb des Annahmebereiches 3 verbracht und die Hand des Nutzers aus dem Wirkbereich des optischen Tasters 12.1 genommen, verschließt das Verschlusselement 2 den Einlass 1 wieder. Gleichzeitig wird in diesem Fall auch das Gesamtsystem der Annahmeeinrichtung aktiviert.

Zunächst ermittelt die Wägeeinheit 12.4, ob das Getränkebehältnis 5 einen eingestellten Belastungsendpunkt überschreitet oder nicht.

Wird dieser Belastungsendpunkt überschritten, werden das in seiner Ausgangsstellung angeordnete Längsschubelement 10 und das Verschlusselement 2 angesteuert. Letzteres öffnet den Einlass 1 und das Längsschubelement 10 wird mittels seines Antriebes 13 und seiner Führung 11 in seine Arbeitsendstellung geführt, in der es sich über der Behältnisrolleinrichtung 6 befindet sowie in Richtung des Einlasses 1 verschoben ist. Damit wird das Getränkebehältnis 5 zumindest teilweise aus dem Einlass 1 geschoben und muss von dem Nutzer als nicht angenommenes Behältnis entnommen werden.

Wird der Belastungsendpunkt nicht überschritten, werden die Wellen 7 der Behältnisrolleinrichtung 6 motorisch angetrieben, so dass das Getränkebehältnis 5 in eine rotierende Bewegung um seine Längsachse versetzt wird. Identifiziert nunmehr die Bild- und/oder Materialerkennungseinheit 12.2., 12.3 das Getränkebehältnis 5 als den vorgegebenen Kriterien nicht entsprechend, werden wiederum das in seiner Ausgangsstellung angeordnete Längsschubelement 10 und das Verschlusselement 2, mit den gleichen Abläufen und dem gleichen Ergebnis wie vorbeschrieben, angesteuert. In jedem Fall wird, wenn das Längsschubelement 10 aktiviert werden muss, der Antrieb der Wellen 7 der Behältnisrolleinrichtung 6 gestoppt.

Sind alle Prüfungen - in aller Regel in sehr kurzer Zeit - mit dem Ergebnis abgeschlossen, dass das Getränkebehältnis 5 als akzeptabel angenommen wird, erfolgt die Ansteuerung des Seitschubelementes 8. Auch in diesem Fall hat es sich als zweckmäßig erwiesen, den Antrieb der Wellen 7 der Behältnisrolleinrichtung 6 zu stoppen. Das Seitschubelement 8 schwenkt mittels seiner angetriebenen Schwenkachse 9 in Richtung des Aufnahmebereiches 4 und befördert mit seiner nachlaufenden Seitenwand das Getränkebehältnis 5 quer zu seiner Längsachse zwangsweise in diesen Aufnahmebereich 4. Dort kann das Getränkebehältnis 5 in jeglicher vorbestimmten Art behandelt, beispielsweise gesammelt oder zerkleinert, werden. Außerdem kann mit der Annahme des Getränkebehältnisses 5 auch eine Pfandrückgabe oder eine Wertbonausgabe ausgelöst werden.

Danach wird das Seitschubelement 8 in seine - in den Figuren dargestellte - Ausgangsstellung zurück geführt, sodass die Annahmeeinrichtung für einen neuen Annahmevorgang bereit ist.

Bevorzugte Ausführungsbeispiele sind in den Unteransprüchen definiert.

## Patentansprüche

1. Annahmeeinrichtung für Rücknahmeautomaten für Rotationskörper, insbesondere für flaschen- oder dosenförmige Getränkebehältnisse, mit
- einem Annahmebereich (3), der einen Einlass (1) für eine Eingabe und Ausgabe eines Rotationskörpers (5) und eine Auflage für den Rotationskörper (5) aufweist.
- einem den Rotationskörper (5) quer zu seiner Längsachse seitlich aus dem Annahmebereich (3) in einen Aufnahmebereich (4) transportierendes Seitschubelement (8) und
- einer einer Erkennungseinrichtung zugeordneten Rolleinrichtung (6) zum Rollen des Rotationskörpers (5) um seine Längsachse,
- die Rolleinrichtung (6) zumindest teilweise die Auflage des Annahmebereiches (3) für den Rotationskörper (5) ausbildet und
**dadurch gekennzeichnet, dass**
- ein der Rolleinrichtung (6) zugeordnetes Längsschubelement (10) zum entlang der Längsachse des Rotationskörpers (5) in Richtung des Einlasses (1) erfolgenden, zumindest teilweise Ausschieben des Rotationskörpers (5) vorgesehen ist.

2. Annahmeeinrichtung nach Anspruch 1, **dadurch gekennzeichnet, dass** der Einlass (1) über ein Verschlusselement (2) verschließbar ist.

3. Annahmeeinrichtung nach Anspruch 1 oder 2, **dadurch gekennzeichnet, dass** die Auflage des Annahmebereiches (3) derart angeordnet ist, dass der Rotationskörper (5) mit im Wesentlichen horizontal verlaufender Längsachse aufliegt.

4. Annahmeeinrichtung nach einem der vorhergehenden Ansprüche, **dadurch gekennzeichnet, dass** die Rolleinrichtung (6) mindestens zwei parallel angeordnete Wellen (7) aufweist, wobei zumindest eine der Wellen (7) motorisch angetrieben ausgebildet ist.

5. Annahmeeinrichtung nach einem der vorhergehenden Ansprüche, **dadurch gekennzeichnet, dass** das Seitschubelement (8) tunnel- oder balkenförmig ausgebildet sowie oberhalb der Rolleinrichtung (6) und zumindest in Richtung des Aufnahmebereiches (4) bewegbar angeordnet ist.

6. Annahmeeinrichtung nach einem der vorhergehenden Ansprüche, **dadurch gekennzeichnet, dass** das Seitschubelement (8) tunnelförmig und mittels Schwenkachse (9) schwenkbar ausgebildet ist, wobei das Dach und die Seitenwände des Seitschubelementes (8) den Annahmebereich (3) dort zumindest überwiegend begrenzen.

7. Annahmeeinrichtung nach einem der vorhergehenden Ansprüche, **dadurch gekennzeichnet, dass** das Seitschubelement (8) zumindest teilweise durchsichtig ausgebildet ist.

8. Annahmeeinrichtung nach einem der vorhergehenden Ansprüche, **dadurch gekennzeichnet, dass** das Längsschubelement (10) platten- oder balkenförmig ausgebildet ist und oberhalb der Rolleinrichtung (6) angeordnet ist.

9. Annahmeeinrichtung nach einem der vorhergehenden Ansprüche, **dadurch gekennzeichnet, dass** das Längsschubelement (10) in seiner Ausgangsstellung im Bereich der Rückwand des Annahmebereiches (3) angeordnet ist und/oder in seiner Arbeitsendstellung über die Behältnisrolleinrichtung (6) in Richtung des Einlasses (1) geführt ist.

10. Annahmeeinrichtung nach einem der vorhergehenden Ansprüche, **dadurch gekennzeichnet, dass** das Längsschubelement (10) plattenförmig und zugleich als Rückwand des Annahmebereiches (3) ausgebildet ist.

11. Annahmeeinrichtung nach einem der Vorhergehenden Ansprüche, **dadurch gekennzeichnet, dass** das Längsschubelement (10) mittels Antrieb (13) motorisch angetrieben und/oder die Führung (11) des Längsschubelementes (10) säulen- oder schwalbenschwanzähnlich ausgebildet ist.

12. Annahmeeinrichtung nach einem der vorhergehenden Ansprüche, **dadurch gekennzeichnet, dass** das Längsschubelement (10) und dessen Führung (11) innerhalb der Umgrenzung des Seitschubelementes (8), und mit diesem sowie mit dem Antrieb (13) gemeinsam schwenkbar, angeordnet ist.

13. Annahmeeinrichtung nach einem der vorhergehenden Ansprüche, **dadurch gekennzeichnet, dass** die Erkennungseinrichtung einen dem Einlass (1) zugeordneten, insbesondere dessen Verschlusselement (2) steuernden, optischen Taster (12.1) und/oder eine den Annahmebereich (3) erfassende Bild- und/oder Materialerkennungseinheit (12.2 bzw. 12.3) umfasst, wobei die Bild- und/oder Materialerkennungseinheit (12.2 bzw. 12.3) über eine Steuerung mit dem Seitschubelement (8) und mit dem Längsschubelement (10) in Wirkverbindung steht.

14. Annahmeeinrichtung nach Anspruch 13, **dadurch gekennzeichnet, dass** die Erkennungseinrichtung eine Wägeeinheit (12.4) umfasst, wobei die Bild- und/oder Materialerkennungseinheit (12.2 bzw. 12.3) und die Wägeeinheit (12.4) über die Steuerung mit dem Seitschubelement (8) und mit dem Längsschubelement (10) in Wirkverbindung stehen.

15. Annahmeeinrichtung nach einem der vorhergehenden, **dadurch gekennzeichnet, dass** das Längsschubelement (10) über eine Steuerung mit einem Verschlusselement (2) des Einlasses (1) in Wirkverbindung steht.

16. Annahmeeinrichtung nach einem der vorhergehenden Ansprüche, **dadurch gekennzeichnet, dass** zumindest ein Auflager jeder Welle (7) der Rolleinrichtung (6) mit einer Wägeeinheit (12.4) verbunden ist und ein die Ansteuerung des Längsschubelementes (10) auslösender Belastungsendpunkt der Wägeeinheit (12.4) einstellbar ist.

## Claims

1. Acceptance device for reverse vending machines for rotational bodies, especially for beverage containers in the form of bottles or cans, comprising
- an acceptance section (3), having an inlet (1) for receiving and distributing a rotational body (5) and a support for the rotational body (5),
- a lateral pushing element (8) transporting the rotational body (5) at an angle to its longitudinal axis laterally from the acceptance section (3) to a receiving section (4) and
- a rolling device (6) associated with a detection device for rolling the rotational body (5) about its longitudinal axis,
- the rolling device (6) at least partially configuring the support of the acceptance section (3) for the rotational body (5) and
**characterized in that**
- a longitudinal pushing element (10) associated with the rolling device (6) is provided in order to at least partially push the rotational body (5) out along the longitudinal axis of the rotational body (5) in the direction of the inlet (1).

2. Acceptance device according to Claim 1, **characterized in that** the inlet (1) can be locked by means of a locking element (2).

3. Acceptance device according to Claim 1 or 2, **characterized in that** the support of the acceptance section (3) is arranged so that the rotational body (5) is supported with substantially horizontally running longitudinal axis.

4. Acceptance device according to any one of the preceding claims, **characterized in that** the rolling device (6) has at least two shafts (7) arranged in parallel, wherein at least one of the shafts (7) is designed to be mechanically driven.

5. Acceptance device according to any one of the preceding claims, **characterized in that** the lateral pushing element (8) is designed in the form of a tunnel or beam and is arranged so as to move above the rolling device (6) and at least in the direction of the receiving section (4).

6. Acceptance device according to any one of the preceding claims, **characterized in that** the lateral pushing element (8) is designed in the form of a tunnel which can be pivoted by means of a swivel pin (9), wherein the roof and the side panels of the lateral pushing element (8) delimit the acceptance section (3) at least predominantly there.

7. Acceptance device according to any one of the preceding claims, **characterized in that** the lateral pushing element (8) is formed to be at least partially transparent.

8. Acceptance device according to any one of the preceding claims, **characterized in that** the longitudinal pushing element (10) is designed in the form of a plate or beam and is located above the rolling device (6).

9. Acceptance device according to any one of the preceding claims, **characterized in that** the longitudinal pushing element (10) in its starting position is located in the vicinity of the rear panel of the acceptance section (3) and/or in its work terminating position is guided by means of the container rolling device (6) in the direction of the inlet (1).

10. Acceptance device according to any one of the preceding claims, **characterized in that** the longitudinal pushing element (10) is designed in the form of a plate and at the same time as rear panel of the acceptance section (3).

11. Acceptance device according to any one of the preceding claims, **characterized in that** the longitudinal pushing element (10) is mechanically driven by means of motor (13) and/or the guidance (11) of the longitudinal pushing element (10) has a form similar to a column or dovetail.

12. Acceptance device according to any one of the preceding claims, **characterized in that** the longitudinal pushing element (10) and its guidance (11) are located within the boundary of the lateral pushing element (8) and can be pivoted with this as well as jointly with the motor (13).

13. Acceptance device according to any one of the preceding claims, **characterized in that** the detection device comprises an optical scanner (12.1) associated with the inlet (1), especially controlling its locking element (2), and/or an image and/or material detection device (12.2 or 12.3) covering the acceptance section (3), wherein the image and/or material detection device (12.2 or 12.3) is operationally linked via a controller to the lateral pushing element (8) and to the longitudinal pushing element (10).

14. Acceptance device according to Claim 13, **characterized in that** the detection device comprises a weighing unit (12.4), wherein the image and/or material detection device (12.2 or 12.3) and the weighing unit (12.4) are operationally linked via the controller to the lateral pushing element (8) and to the longitudinal pushing element (10).

15. Acceptance device according to any one of the preceding claims, **characterized in that** the longitudinal pushing element (10) is operationally linked via a controller to a locking element (2) of the inlet (1).

16. Acceptance device according to any one of the preceding claims, **characterized in that** at least one support of each shaft (7) of the rolling device (6) is connected to a weighing unit (12.4) and a weight terminating point, triggering the activation of the longitudinal pushing element (10), of the weighing unit (12.4) can be adjusted.

## Revendications

1. Dispositif de logement pour machines automatiques de recyclage de corps rotatifs, en particulier des contenants de boissons en forme de bouteilles ou de boîtes, avec
- une zone (3) de logement qui présente une entrée (1) pour introduire et extraire un corps rotatif (5) et un appui pour le corps rotatif (5),
- un élément (8) de poussée latérale qui transporte le corps rotatif (5) dans un sens transversal à son axe longitudinal latéralement depuis la zone (3) de logement jusqu'à une zone (4) de réception et
- un dispositif (6) de roulement, assigné à un dispositif de reconnaissance, pour faire tourner le corps rotatif (5) autour de son axe longitudinal,
- le dispositif (6) de roulement configurant au moins partiellement l'appui de la zone (3) de logement du corps rotatif (5),
**caractérisé en ce qu'**il est prévu un élément (10) de poussée longitudinale assigné au dispositif (6) de roulement pour la poussée du corps rotatif (5) au moins partiellement qui s'effectue le long de l'axe longitudinal du corps rotatif (5) en direction de l'entrée (1).

2. Dispositif de logement selon la revendication 1, **caractérisé en ce que** l'entrée (1) peut être fermée au moyen d'un élément (2) de fermeture.

3. Dispositif de logement selon la revendication 1 ou 2, **caractérisé en ce que** l'appui de la zone (3) de logement est disposé de façon que le corps rotatif (5) s'appuie sur l'axe longitudinal qui passe essentiellement à l'horizontale.

4. Dispositif de logement selon l'une des revendications précédentes, **caractérisé en ce que** le dispositif (6) de roulement présente au moins deux arbres (7) disposés en parallèle, l'un des arbres (7) au moins étant configuré avec commande moteur.

5. Dispositif de logement selon l'une des revendications précédentes, **caractérisé en ce que** l'élément (8) de poussée latérale est configuré en forme de tunnel ou de barre, ainsi que disposé au-dessus du dispositif (6) de roulement et avec possibilité de mouvement au moins en direction de la zone (4) de réception.

6. Dispositif de logement selon l'une des revendications précédentes, **caractérisé en ce que** l'élément (8) de poussée latérale est configuré en forme de tunnel et de manière tournante au moyen de l'axe (9) de rotation, la couverture et les parois latérales de l'élément (8) de poussée latérale délimitant ici, au moins dans une grande mesure, la zone (3) de logement.

7. Dispositif de logement selon l'une des revendications précédentes, **caractérisé en ce que** l'élément (8) de poussée latérale est configuré au moins partiellement de façon transparente.

8. Dispositif de logement selon l'une des revendications précédentes, **caractérisé en ce que** l'élément (10) de poussée longitudinale est configuré en forme de plaque ou de barre et disposé au-dessus du dispositif (6) de roulement.

9. Dispositif de logement selon l'une des revendications précédentes, **caractérisé en ce que** l'élément (10) de poussée longitudinale est disposé dans sa position initiale dans la zone de la paroi arrière de la zone (3) de logement et/ou guidé dans sa position finale de travail au moyen du dispositif (6) de roulement de contenants en direction de l'entrée (1).

10. Dispositif de logement selon l'une des revendications précédentes, **caractérisé en ce que** l'élément (10) de poussée longitudinale est configuré en forme de plaque et en même temps en tant que paroi arrière de la zone (3) de logement.

11. Dispositif de logement selon l'une des revendications précédentes, **caractérisé en ce que** l'élément (10) de poussée longitudinale est configuré de sorte qu'il est actionné avec moteur au moyen de la commande (13) et/ou le guide (11) de l'élément (10) de poussée longitudinale est configuré de façon similaire à une colonne ou queue d'aronde.

12. Dispositif de logement selon l'une des revendications précédentes, **caractérisé en ce que** l'élément (10) de poussée longitudinale et son guide (11) sont disposés à l'intérieur du contour de l'élément (8) de poussée latérale, pouvant tourner conjointement avec celui-ci, ainsi qu'avec la commande (13).

13. Dispositif de logement selon l'une des revendications précédentes, **caractérisé en ce que** le dispositif de reconnaissance comprend un palpeur optique (12.1), qui est assigné à l'entrée (1) et qui contrôle en particulier son élément (2) de fermeture, et/ou une unité (12.2 ou 12.3) de reconnaissance d'image et/ou de matériel qui enregistre la zone (3) de logement, l'unité (12.2 ou 12.3) de reconnaissance d'image et/ou de matériel interagissant au moyen d'une commande avec l'élément (8) de poussée latérale et avec l'élément (10) de poussée longitudinale.

14. Dispositif de logement selon la revendication 13, **caractérisé en ce que** le dispositif de reconnaissance comprend une unité (12.4) de pesage, l'unité (12.2 ou 12.3) de reconnaissance d'image et/ou de matériel et l'unité (12.4) de pesage interagissant au moyen de la commande avec l'élément (8) de poussée latérale et avec l'élément (10) de poussée longitudinale.

15. Dispositif de logement selon l'une des revendications précédentes, **caractérisé en ce que** l'élément (10) de poussée longitudinale interagit au moyen d'une commande avec un élément (2) de fermeture de l'entrée (1).

16. Dispositif de logement selon l'une des revendications précédentes, **caractérisé en ce que** au moins un appui de chaque arbre (7) du dispositif (6) de roulement est uni à une unité (12.4) de pesage et qu'on peut régler un point final de charge de l'unité (12.4) de pesage qui active la commande de l'élément (10) de poussée longitudinale.
